# EUROPÄISCHE PATENTSCHRIFT

(11) **EP 0 561 299 B1**
(45) Veröffentlichungstag und Bekanntmachung des Hinweises auf die Patenterteilung: **01.03.1995**
(21) Anmeldenummer: 93104065.3
(22) Anmeldetag: 12.03.1993
(51) Int. Cl.: B67C 7/00, B67B 3/12, B67B 3/02

(54) **Verfahren und Vorrichtung zum Verschliessen von Flaschen**
Method and device for closing bottles
Procédé et dispositif de fermeture de bouteilles

(30) Priorität: 17.03.1992 DE 4208441
(43) Veröffentlichungstag der Anmeldung: 22.09.1993
(73) Patentinhaber: KRONES AG Hermann Kronseder Maschinenfabrik, D-93068 Neutraubling (DE)
(72) Erfinder: Ahlers, Egon, W-8402 Neutraubling (DE)
(74) Vertreter: Grünecker, Kinkeldey, Stockmair & Schwanhäusser Anwaltssozietät

(56) Entgegenhaltungen:
- EP-A- 0 470 360
- DE-A- 4 018 121
- DE-A- 4 039 434
- DE-U- 9 108 960

## Beschreibung

Die Erfindung betrifft ein Verfahren und eine Vorrichtung zur Durchführung des Verfahrens zum Verschließen von Flaschen, bei dem eine gefüllte Flasche von einem Füllventil eines Füllers abgezogen und in einem Verschließer durch Aufsetzen und Umbördeln eines Kronenkorkens verschlossen wird.

Ein solches Verfahren und eine Vorrichtung zur Durchführung des Verfahrens sind aus der DE-A-40 18 121 bekannt Demgemäß werden in einem Rotationsfüller eine Vielzahl von Flaschen gefüllt und in einem nachgeordneten Verschließer werden Kronenkorken an ihrem Kronenrand durch einen Verschließkonus umgebördelt. Während des Umbördelns werden die Kronenkorken durch einen Niederhalter mit einer zusätzlichen Kraft von ungefähr 80 kp (Kopfdruck) auf die Flaschenmündung aufgepreßt. Zwischen dem Verschließer und dem Rotationsfüller ist ein Vorverschließer angeordnet, der noch im Rotationsfüller, d. h. nach Abziehen der Flasche vom Füllventil, in den zwischen Flaschenmündung und Füllventil gebildeten Freiraum eingreift und einen Kronenkorken auf der Flaschenmündung plaziert. Darauffolgend wird der Kronenkorken mit einer Kraft von ungefähr 20 kp auf die Flaschenmündung aufgedrückt und durch stellenweise Verformung des Kronenrandes wird der Kronenkorken auf der Flasche angeheftet.

Nachteilig bei dem vorbekannten Verfahren ist, daß zwischen Vorverschluß und endgültigem Verschluß der Flaschen diese vom Rotationsfüller bis zum Verschließer transportiert werden müssen. Zwar wird durch den Vorverschluß des Kronenkorkens während dieser Übergabezeit von Füller bis zum Verschließer ein Schaum- oder Flüssigkeitsaustritt zum größten Teil verhindert, aber eine Entgasung der eingefüllten Flüssigkeit oder ein Eindringen von Luft kann nicht immer verhindert werden. Dadurch wird die Haltbarkeit oder die Qualität des eingefüllten Produktes verschlechtert.

Weiterhin ist von Nachteil, daß im Verschließer ein relativ hoher Kopfdruck erzeugt wird, der zu einer ungünstigen Verformung des Dichtmaterials im Kronenkorken führen kann. Ein beschädigtes oder gar zerstörtes Dichtmaterial führt wiederum zu einem unzureichenden Verschluß der Flasche, wodurch eine Flüssigkeitsentgasung oder ein Lufteintritt möglich ist. Durch die Anordnung des Verschließers ergeben sich zwar gewisse Vorteile aufgrund des schnellen Vorverschlusses der Flaschen, allerdings wird die Konstruktion durch das zusätzliche Bauteil aufwendiger und teurer. Entsprechend wird auch die Wartung umfangreicher und aufwendiger.

Der Erfindung liegt daher die Aufgabe zugrunde, ein Verfahren zum Verschließen von Flaschen der eingangs genannten Art im Hinblick auf ein vereinfachtes und in kürzerer Zeit erfolgendes, dichtes Verschließen der Flaschen zu verbessern.

Diese Aufgabe wird bei einem Verfahren mit den Merkmalen des Oberbegriffs des Anspruchs 1 dadurch gelöst, daß zum sofortigen Verschluß der gefüllten Flasche der im Verschließer bereitgehaltene Kronenkorken und ein zum Umbördeln des Kronenkorkens ausgebildetes Verschließwerkzeug in einer Positionierphase zwischen Flaschenmündung und Füllventil eingeführt werden und dann der Kronenkorken kopfdrucklos auf die Flaschenmündung aufgesetzt wird und die Verschlußphase eingeleitet wird.

Sobald die Flasche im Füller vollständig gefüllt ist und vom Füllventil abgezogen wird, sind in den zwischen Flaschenmündung und Füllventil gebildeten Freiraum das Halteelement und das Verschließwerkzeug einführbar. Noch während sich die Flasche im Füller befindet, kann mit dem Aufsetzen des vom Halteelement bereitgehaltenen Kronenkorkens auf die Flaschenmündung begonnen werden. Eine zusätzliche Kraftbeaufschlagung zum Anpressen des Kronenkorkens auf der Flaschenmündung erfolgt nicht, so daß der Kronenkorken praktisch kopfdrucklos auf der Flaschenmündung aufliegt. Direkt anschließend an die Positionierphase wird der Kronenrand durch das Verschließwerkzeug umgebördelt und abgedichtet an der Flasche befestigt. Selbst bei einem hohen Flaschendurchsatz sind die Flaschen schon kurz nach Austritt aus dem Füller vollständig verschlossen und können zur Weiterverarbeitung, z. B. zur Etikettierung, abtransportiert werden.

Dadurch, daß der Verschluß der Flaschen kopfdrucklos durchgeführt wird, ist sowohl eine geringere Bauhöhe des Verschließers aufgrund fehlender Kraftbeaufschlagungseinrichtungen möglich als auch eine nachteilige Verformung des Dichtmaterials im Kronenkorken unterbunden. Durch den nicht mehr notwendigen Vorverschluß der Flaschen wird die Konstruktion der Anlage zum Füllen und Verschließen von Flaschen vereinfacht und ist kostengünstiger. Gleichzeitig erfolgt der vollständige Verschluß der Flaschen in erheblich kürzerer Zeit und bei wesentlich geringerer Druckbelastung der Flaschen.

Gemäß einer vorteilhaften Ausführungsform der Erfindung wird das Verschließwerkzeug zum Umbördeln des Kronenkorkens in Richtung zur Flaschenmündung abgesenkt und anschließend zur Freigabe der verschlossenen Flasche angehoben. Das Verschließwerkzeug ist dabei zur Höhenverstellung zwischen Halteelement und Flaschenmündung am Verschließer beweglich gelagert. Durch die einfache Auf- und Abbewegung ist eine schnelle und zielgenaue Verformung des Kronenkorkens möglich.

In diesem Zusammenhang ist es weiterhin von Vorteil, wenn das Verschließwerkzeug einen Rand des Kronenkorkens durch einen Verschließkonus umbördelt. Der Verschließkonus wird beim Einführen von den Kronenkorken haltenden Halteelement und dem Verschließwerkzeug in den zwischen Flaschenmündung und Füllventil gebildeten Freiraum direkt oberhalb der Flaschenmündung positioniert. Bei der Auf- und Abbewegung des Verschließwerkzeuges bördelt der Verschließkonus mit seinen Konusflächen den Kronenrand um und ist nach Verformung des Kronenkorkens in einfacher Weise von der Flaschenmündung abziehbar. Danach ist die Flasche vollständig verschlossen und kann abtransportiert werden.

Eine Zuordnung von im Füller abgefüllter Flasche und bereitgehaltenem Kronenkorken bzw. Verschließwerkzeug ist in günstiger Weise dadurch gegeben, daß der Verschließer als Rotationsverschließer ausgebildet ist, wobei Füller und Verschließer teilweise überlappend angeordnet sind. In diesem Fall ist der Füller als sogenannter Rotationsfüller ausgebildet. In einem Umfangsbereich überlappen sich Füller und Verschließer, wobei in diesem Bereich Kronenkorken und Verschließwerkzeug oberhalb der Flaschenmündung positioniert werden.

Um in einfacher Weise die Auf- und Abbewegung des Verschließwerkzeuges zu ermöglichen, wird dieses mittels einer in einer Führungskurve geführten Kurvenrolle abgesenkt und angehoben. Die Kurvenrolle ist drehbar am Verschließwerkzeug gelagert und wird in der stationär zum Verschließer angeordneten Führungskurve geführt.

Um in einfacher Weise die Flaschen zwischen Füller und Verschließer zu übergeben, stehen die Flaschen im Füller auf einem Hubteller auf und werden vom Verschließer durch einen Haltearm am Flaschenhals ergriffen. Der Haltearm weist eine auf die Flasche zuweisende, im wesentlichen U-förmige Aufnahmeöffnung auf, in die die Flasche im Überlappungsbereich von Füller und Verschließer eingeschoben wird. Beim Absenken oder Anheben des Verschließwerkzeuges kann durch den Haltearm die entsprechende Gegenkraft zur stabilen Positionierung der Flasche aufgebracht werden, da die Gegenkraft reduziert ist, weil das Verschließen kopfdrucklos erfolgt.

Bei einer Ausführungsform der Erfindung wird die Flasche nach der Positionierphase durch den Haltearm vom Hubteller abgezogen. Die Verformungsphase wird in diesem Fall durch das Zusammenwirken von Haltearm und Verschließwerkzeug durchgeführt, ohne den Flaschenboden abstützende Teller.

Das Halteelement kann bei der Ausführungsform der Erfindung oberhalb des Verschließkonus fixiert zu diesem angeordnet sein, während bei einer anderen Ausführungsform das Halteelement beweglich im Verschließkonus gelagert ist und nach Positionierung des Kronenkorkens auf der Flaschenmündung aus dem Verschließkonus ausgeschoben wird, so daß es als Auswerfer wirken kann.

Wenn das Halteelement gleichzeitig als Auswerfer dienen soll, wird es beim Anheben des Verschließwerkzeuges unmittelbar über den Kronenkorken liegend positioniert und bleibt in dieser Stellung, bis das Verschließwerkzeug bzw. der Verschließkonus des Verschließwerkzeuges die Flaschenmündung bzw. den Kronenkorken beigegeben hat. Um dies zu erreichen, ist es von Vorteil, wenn das als Auswerfer wirkende Halteelement vom Verschließwerkzeug unabhängig höhenlagegesteuert ist. Bei dieser Verfahrensvariante werden somit zumindestens die folgenden Verfahrensschritte durchgeführt:
Absenken des Verschließwerkzeuges,
Absenken des Halteelementes von einer Ausgangslage bis unmittelbar über oder bis zur kopfdrucklosen Anlage auf dem Kronenkorken,
Anheben des Verschließwerkzeuges nach dem umbördeln unter gleichzeitigem Festhalten des Halteelementes in der im Absenkschritt des Halteelementes angenommenen Lage, so lange, bis der Kronenkorken außer Kontakt mit dem Verschließkonus des Verschließwerkzeuges ist und Anheben des Halteelementes und des Verschließwerkzeuges bis in die Ausgangslage.

Bei der Positionierung des Halteelementes in die abgesenkte Stellung ist es nicht erforderlich, daß das Halteelement in unmittelbare Anlage zum Kronenkorken kommt, vielmehr reicht es aus, wernn es unmittelbar über den Kronenkorken positioniert wird. Die mögliche Höhenverschiebung zwischen Halteelement und Verschließwerkzeug wird dabei wenigstens so groß gewählt, daß das Halteelement sicher den Kronenkorken bzw. die mit dem Kronenkorken verschlossene Flaschenmündung aus dem Verschließkonus des Verschließwerkzeuges drücken kann.

Die Höhenverstellung des Halteelementes erfolgt günstigerweise ebenso wie die Höhenverstellung des Verschließwerkzeuges mittels einer in einer Führungskurve geführten Kurvenrolle.

Bei einer Ausführungsform der Erfindung kann jeweils einem Verschließwerkzeug ein Haltearm zugeordnet werden. Bei einer anderen Ausführungsform kann der Verschließer eine Bodenplatte aufweisen, die entlang ihres Umfanges jeweils einem Verschließwerkzeug zugeordnete Aufnahmen aufweist. In diese sind die Flaschen mit ihrem Flaschenhals einschiebbar. Gegenüberliegend zur Bodenplatte ist bei einer vorteilhaften Ausführungsform der Erfindung eine Deckplatte angeordnet, die den Verschließer nach oben abschließt. Sowohl Boden- als auch Deckplatte weisen im wesentlichen den gleichen Durchmesser auf.

Weiter vorteilhafte Ausgestaltungsmöglichkeiten der Erfindung gehen aus den Unteransprüchen hervor.

Die erfindungsgemäß vorgeschlagenen Lösungen und vorteilhaften Ausführungsbeispiele davon werden im folgenden anhand der in der Zeichnung dargestellten Figuren weiter erläutert und beschrieben.

Es zeigen:
- Fig. 1: eine Draufsicht eines erfindungsgemäßen Verschließers mit einem zugeordneten Füller,
- Fig. 2: einen Schnitt entlang der Linie A-B aus Fig. 1,
- Fig. 3: eine vergrößerte Darstellung eines Verschließwerkzeuges, und
- Fig. 4: eine weitere Ausführungsform eines Halteelementes,
- Fig. 5: eine weitere Ausführungsform einer erfindungsgemäßen Verschließvorrichtung, und
- Fig. 6: eine Skizze zur Erläuterung der mit dem Ausführungsbeispiel der Fig. 5 möglichen Verfahrensführung.

In Fig. 1 ist mit dem Bezugszeichen 1 ein Füller bezeichnet, der im vorliegenden Ausführungsbeispiel als Rotationsfüller ausgebildet ist. Über einen Kreisumfang des Rotationsfüllers sind in gleichmäßigen Abständen eine Vielzahl von heb- und senkbaren Hubtellern 13 angeordnet, auf denen Flaschen 2 aufstellbar sind. Oberhalb von Flaschenmündungen sind in Fig. 1 nicht dargestellte Füllventile mit zugehörigen Zentrierglocken angeordnet. Über ein Zuführband 30 und einem Einlaufstern 31 wird der Füller 1 mit leeren Flaschen 2 beschickt. Während der Drehung des Rotationsfüllers 1 um seine senkrechte Drehachse 17 in Drehrichtung 15 werden die Flaschen 2 gefüllt. Am Ende des Füllvorgangs überlappt ein Rotationsverschließer 5 teilweise den Rotationsfüller 1. Im Rotationsverschließer 5 werden die Flaschen 2 verschlossen und nach Abschluß des Verschlußvorgangs sind die Flaschen 2 an ein Abführband 32 weitertransportierbar, welches die Flaschen zu weiteren, nicht dargestellten Bearbeitungsstationen, wie z. B. einem Etikettierer abtransportiert. Die zwischen Rotationsverschließer 5 und Einlaufstern 31 angeordneten Hubteller 13 sind leer und erst durch den Einlaufstern 31 mit leeren Flaschen 2 beladbar.

Der Rotationsverschließer 5 dreht sich um seine Drehachse 18 in Rotationsrichtung 16. Die Rotationsrichtungen 15 und 16 von Rotationsfüller 1 und Rotationsverschließer 5 sind gegenläufig gerichtet, wobei der Rotationsfüller 1 im Uhrzeigersinn und der Rotationsverschließer 5 im Gegenuhrzeigersinn drehbar ist.

Zur Versorgung des Rotationsverschließers 5 mit nicht dargestellten Kronenkorken steht dieser an einer Stelle seines Umfangs mit einem Kronenkorkenzuführer 33 in Verbindung. Dieser führt synchronisiert zum Rotationsverschließer 5 aus einem Kronenkorkenvorratsbehälter 36 über eine Fallrinne 37 zugeführte Kronenkorken an den Rotationsverschließer 5.

Ein Verschließen der Flasche 2 erfolgt im Rotationsverschließer 5 in dem in Fig. 1 dargestellten Ausführungsbeispiel zwischen der Schnittlinie A-B und dem Abführband 32.

Der Rotationsverschließer 5 weist gegenüber dem Rotationsfüller 1 einen kleineren Radius 23 auf.

In Fig. 2 ist ein Schnitt entlang der Linie A-B dargestellt.

Eine Flasche 2 ist auf einem Hubteller 13 aufgestellt. Oberhalb der gefüllten Flasche ist ein Füllventil 3 mit einer Zentrierglocke 38 beabstandet von der Flasche 2 angeordnet. In dem dargestellten Ausführungsbeispiel ist der Hubteller 13 in Richtung 40 absenkbar bzw. anhebbar. Zur Füllung der Flaschen steht das Füllventil 3 mit einem Flüssigkeitsbehälter 39 des Rotationsfüllers 1 in Verbindung.

Zwischen Zentrierglocke 38 und Flasche 2 ist ein Teil des Rotationsverschließers 5 eingeführt. Zwischen einem Haltearm 14 bzw. Bodenplatte 22 und einer Deckplatte 21 ist ein Verschließwerkzeug 6 an einem Führungsbolzen 24 höhenverstellbar gelagert.

Im folgenden wird das Verschließwerkzeug 6 im Detail dargestellt.

Gemäß Fig. 3 ist das Verschließwerkzeug 6 höhenverstellbar in Richtung 8 an einem Führungsbolzen 24 gelagert. Dieser ist mit seinen Enden 45 in der Deckplatte 21 bzw. der Bodenplatte 22 fixiert. Die Deck- und Bodenplatte 21 und 22 sind parallel zueinander angeordnet, wobei die Bodenplatte 22 in ihrem der Flasche 2 zugeordneten Halteende durch einen stufenförmigen Höhensprung 26 in Richtung der Deckplatte 21 versetzt ist. Das Halteende 47 weist eine Aufnahmeöffnung 20 zur Aufnahme eines Flaschenhalses 19 auf. Zum Halten der Flasche 2 liegt diese mit einem unterhalb der Flaschenmündung 7 angeordneten verdickten Flaschenkragen 48 auf dem die Aufnahmeöffnung 20 umgebenden Halteende 47 auf. Die Aufnahmeöffnung 20 ist in der Draufsicht im wesentlichen U-förmig und an den Durchmesser des Flaschenhalses 19 unterhalb des Flaschenkragens 48 angepaßt.

Das Verschließwerkzeug 6 ist im wesentlichen L-förmig ausgebildet, wobei ein L-Schenkel als Führungshülse 25 ausgebildet ist. Diese verläuft konzentrisch zur Längsachse 41 des Führungsbolzens 24. Zur Höhenverstellung der Führungsbuchse 25 weist diese auf der der Flasche 2 gegenüberliegenden Seite eine Kurvenrolle 12 auf, deren Drehachse 42 im wesentlichen senkrecht zur Führungsbolzenlängsachse 41 verläuft. Die Kurvenrolle 12 ist in einer in sich geschlossenen Führungsnut 49 einer ortsfesten Führungskurve 11 eingesetzt. Durch Bewegung der Kurvenrolle 12 entlang der Führungsnut 49 erfolgt die Höhenverstellung des Verschließwerkzeuges 6 in Richtung 8.

Die Führungskurve 11 ist gegenüber dem Rotationsverschließer 5 fixiert. Bei Drehung des Rotationsverschließers 5 in Richtung 16 gem. Fig. 1 drehen sich Deckplatte 21 und Bodenplatte 22 entlang der Führungskurve 11 über zwischen diesen angeordneten Kugellagern 29. Im wesentlichen ist die Führungskurve 11 konzentrisch zur Drehachse 18 des Rotationsverschließers aus Fig. 1 angeordnet.

Zwischen Deckplatte 21 und Flaschenmündung 7 ist der andere L-Schenkel des Verschließwerkzeuges 6 angeordnet. Dieser weist an seinem der Flaschenmündung 7 zugeordneten Ende einen Verschließkonus 9 auf. Der Verschließkonus 9 weist eine im wesentlichen zylindrische Bohrung auf, die an ihrem der Flaschenmündung 7 zuweisenden Ende konusförmig erweiterte Flächen 43 aufweist. Im Bereich dieser Flächen ist ein Kronenkorken 4 gehalten. Dieser schließt bündig mit dem Verschließkonus in Richtung zur Flasche 2 ab. Zum Halten des Kronenkorkens im Verschließkonus 9 ist an der Deckplatte 21 ein Halteelement 10 befestigt. Dieses weist einen dem Innendurchmesser der zylindrischen Bohrung des Verschließkonus entsprechenden Außendurchmesser auf. An seinem dem Kronenkorken 4 zuweisenden Ende ist im Halteelement 10 ein Magnet 27 flächenbündig eingelassen.

Kronenkorken 4, Halteelement 10, Verschließkonus 9 und Flaschenmündung 7 sind konzentrisch zur Flaschenlängsachse 44 angeordnet.

In Fig. 4 ist eine weitere Ausführungsform eines Halteelementes 10 dargestellt. Zur Vereinfachung sind außer Deckplatte 21 und Verschließkonus 9 alle anderen Bauteile des Verschließers 5 sowie die Flasche 2 weggelassen worden.

Das Halteelement 10 ist in die zylindrische Bohrung des Verschließkonus 9 eingeführt. Zwischen Deckplatte 21 und Verschließkonus 9 ist das Halteelement 10 mit einem auf dem Verschließkonus 9 aufliegenden Randflansch 46 ausgebildet. Zum Halten eines nicht dargestellten Kronenkorkens ist im Halteelement 10 gegenüberliegend zum Randflansch 46 ein Magnet 27 flächenbündig im Halteelement 10 versenkt. Das Halteelement 10 erstreckt sich im wesentlichen zwischen der Deckplatte 21 und den Konusflächen 43. Bei Absenken des Verschließkonus 9 ist das lose aufliegende Halteelement 10 solange absenkbar, bis der Kronenkorken auf der Flaschenmündung aufliegt. Bei weiterem Absenken des Verschließkonus 9 ist das Halteelement 10 aus der zylindrischen Bohrung ausschiebbar.

Im folgenden wird die Erfindung anhand der Figuren im Detail erläutert.

Die in den Überlappungsbereich von Rotationsfüller 1 und Verschließer 5 eingeführten Flaschen 2 sind bereits gefüllt, wobei die Flaschen durch entsprechendes Absenken der Hubteller 13 von den zugeordneten Füllventilen 3 abgezogen sind. In den zwischen der Flaschenmündung und dem Füllventil gebildeten Freiraum wird der Verschließer 5 eingeführt, wobei insbesondere das den Kronenkorken haltende Halteelement und der Verschließkonus des Verschließwerkzeuges zwischen Füllventil und Flaschenmündung positioniert werden. Die Positionierphase zum Positionieren eines Kronenkorkens oberhalb der Flaschenmündung ist bei der Flasche, die auf der Linie A-B aus Fig. 1 angeordnet ist, abgeschlossen. Außerdem ist hier der Flaschenhals 10 vollständig in die Aufnahmeöffnung 20 eingelaufen.

In Fig. 2 ist der Kronenkorken relativ zur Flaschenmündung korrekt positioniert und wird im folgenden auf die Flaschenmündung abgesenkt.

Bei der in Fig. 3 dargestellten Ausführungsform des Halteelementes 10 wird der Kronenkorken 4 durch Absenken des Verschließkonus 9, gehalten vom Magneten 27, auf die Flaschenmündung 7 aufgelegt und beim weiteren Absenken umgebördelt. Nach Beendigung der Verformung ist der Kronenkorken abdichtend auf der Flaschenmündung 7 befestigt. Darauffolgend wird der Verschließkonus in die in Fig. 3 dargestellte Stellung angehoben und die verschlossenen Flaschen werden vom Rotationsverschließer 5 an das Abführband 32 übergeben. Zur Zuführung eines neuen Kronenkorkens wird bei Drehung des Rotationsverschließers 5 in Richtung 16 vom Kronenkorkenzuführer 33 dem Halteelement 10 ein neuer Kronenkorken zugeführt.

Da der Kronenkorken 4 sowohl bei der Ausführungsform des Halteelementes nach Fig. 3 als auch bei der Ausführungsform nach Fig. 4 im wesentlichen ohne Kraftbeaufschlagung auf der Flaschenmündung 7 aufliegt, erfolgt das Verschließen der Flaschen kopfdrucklos. Nur die während der Verformung des Kronenrandes auftretenden Kräfte wirken auf die Flaschenmündung und somit auf die Flasche ein. Durch die niedrige Bauhöhe von Halteelement und Verschließkonus und die kopfdrucklose Anlage des Kronenkorkens auf der Flaschenmündung kann die Verformung des Kronenkorkens zum Verschließen der Flasche direkt anschließend an das Abziehen der Flasche vom Füllventil und zumindest teilweise noch im Füller erfolgen.

Die während des Umbördelns des Kronenkorkens 4 durch den Verschließkonus 9 erzeugte Verschließkraft wird über den verdickten Flaschenkragen 48 unmittelbar in das Halteende 47 eingeleitet, so daß der Flaschenrumpf ohne Belastung bleibt. Um eine besonders gleichmäßige Krafteinleitung zu ermöglichen, ist die Aufnahmeöffnung 20 mit einem in der Draufsicht im wesentlichen U-förmigen, austauschbaren Einsatz 35 aus hartelastischem Material versehen. Durch die höhenmäßige Festlegung des Flaschenhalses 19 in der Aufnahmeöffnung 20 ist auch die zum Abziehen des Verschließkonus 9 nach der Verformung des Kronenkorkens 4 notwendige Gegenkraft gegeben, wobei das Halteelement 10 bei zu starkem Anheben der Flasche 2 erforderlichenfalls als Auswerfer wirkt.

Die Halterung der Flasche 2 in der Aufnahmeöffnung 20 in radialer Richtung kann z. B. durch Klemmung oder durch eine Vertiefung für den Flaschenkragen 48 erfolgen. Eine andere Möglichkeit ist in Fig. 1 und 2 gezeigt. Hier erfolgt die Halterung durch einen auf Höhe des Halteendes 47 zwischen der Schnittlinie A-B und dem Abführband 32 ortsfest angeordneten Führungsbogen 28. Durch eine gleichfalls ortsfeste Führungsschiene 34 werden die verschlossenen Flaschen 2 aus den Aufnahmeöffnungen 20 herausgeleitet. Die Führungsschiene 34 beginnt unterhalb der Bodenplatte 22 im Bereich des Abführbandes 32.

Bei dem in den Figuren 5 und 6 dargestellten Ausführungsbeispiel ist das Halteelement 10, wie beim Ausführungsbeispiel nach der Fig. 3 an der Deckplatte 21 angeordnet, die Deckplatte kann jedoch zusammen mit dem Halteelement über eine eigene Steuerkurvenführung 50 unabhängig vom ebenfalls höhenbeweglich gesteuerten Verschließwerkzeug 6 auf- und abbewegt werden. Sowohl das Verschließwerkzeug 6 als auch die Deckplatte 21 werden am Führungsbolzen 24, der drehgesichert ausgestaltet sein kann, sowie Durchgangsöffnungen 51 bzw. 52 im Haltearm 14 bzw. einem am Rotor umlaufenden Kragen 53 geführt. Am Rotor ist über Lager 55 ortsfest der Steuerkurvenblock 54 angeordnet, in dem die Steuerkurve 50 für das Halteelement 10 und auch die Steuerkurve für das Verschließwerkzeug 6 verlaufen.

Mit dieser Ausführungsform läßt sich der Verschließvorgang, wie in Fig. 6 in den Schritten a bis d dargestellt, durchführen. Wie diese Figur erkennen läßt, ist in der Ausgangsstelle sowohl das Verschließwerkzeug 6, als auch die Deckenplatte 21 mit dem Halteelement 10 in einer über der Flasche angehobenen Stellung derart, daß der Kronenkorken unter dem Halteelement 10 positioniert werden kann. Im nächsten Schritt wird das Halteelement zusammen mit dem Verschließwerkzeug abgesenkt, wobei das Halteelement in einer Position angehalten wird, in dem es mehr oder weniger lose, d. h. ohne Ausübung eines Kopfdrucks, auf dem Kronenkorken aufliegt bzw. knapp über dem auf der Mündung lose aufsitzenden Kronenkorken positioniert ist. Nun wird das Verschließwerkzeug in die in Schritt b gezeigte Verschließposition gefahren, in dem der Rand des Kronenkorkens umgebördelt wird. Im Schritt c wird dann als nächstes das Verschließwerkzeug wieder angehoben, so daß der Kronenkorken aus dem Verschließkonus freikommt. Dabei behält das Halteelement die im Schritt b eingenommene Position. Das Halteelement wirkt daher beim Anheben des Verschließwerkzeugs 6 als Auswerfer und sorgt dafür, daß die Flaschen zuverlässig vom Verschließkonus freikommen. Im Schritt d wird dann das Verschließwerkzeug und das Halteelement wieder in die angehobene Ausgangslage verbracht.

## Patentansprüche

1. Verfahren zum Verschließen von Flaschen (2), bei dem eine gefüllte Flasche von einem Füllventil (3) eines Füllers (1) abgezogen und in einem Verschließer (5) durch Aufsetzen und Umbördeln eines Kronenkorkens (4) verschlossen wird,
dadurch **gekennzeichnet**, daß
zum sofortigen Verschluß der gefüllten Flasche (2) der im Verschließer (5) bereitgehaltene Kronenkorken (4) und ein zum Umbördeln des Kronenkorkens ausgebildetes Verschließwerkzeug (6) in einer Positionierphase zwischen Flaschenmündung (7) und Füllventil (3) eingeführt werden und dann der Kronenkorken (4) kopfdrucklos auf die Flaschenmündung (7) aufgesetzt und die Verschlußphase eingeleitet wird.

2. Verfahren nach Anspruch 1, dadurch gekennzeichnet, daß das Verschließwerkzeug (6) zum Umbördeln des Kronenkorkens (4) in Richtung zur Flaschenmündung (7) abgesenkt und anschließend zur Freigabe der verschlossenen Flasche (2) angehoben wird.

3. Verfahren nach Anspruch 1 oder 2, dadurch gekennzeichnet, daß das Verschließwerkzeug (6) einen Rand des Kronenkorkens (4) durch einen Verschließkonus (9) umbördelt.

4. Verfahren nach wenigstens einem der vorhergehenden Ansprüche, dadurch gekennzeichnet, daß der Kronenkorken (4) im Verschließer (5) von einem Halteelement (10) bereitgehalten wird.

5. Verfahren nach wenigstens einem der vorangehenden Ansprüche, dadurch gekennzeichnet, daß der Verschließkonus (9) den Kronenkorken (4) beim Absenken mitführt, auf die Flaschenmündung (7) aufsetzt und anschließend verformt.

6. Verfahren nach wenigstens einem der vorangehenden Ansprüche, dadurch gekennzeichnet, daß das Verschließwerkzeug mittels einer in einer Führungskurve (11) geführten Kurvenrolle (12) abgesenkt und angehoben wird.

7. Verfahren nach wenigstens einem der vorangehenden Ansprüche, dadurch gekennzeichnet, daß die Flasche (2) im Füller (1) auf einem Hubteller (13) aufsteht und im Verschließer (5) durch einen Haltearm (14) am Flaschenhals (19) ergriffen wird.

8. Verfahren nach Anspruch 7, dadurch gekennzeichnet, daß die Flasche (2) nach der Positionierphase durch den Haltearm (14) vom Hubteller (13) abgezogen wird.

9. Verfahren nach wenigstens einem der vorangehenden Ansprüche, dadurch gekennzeichnet, daß das Halteelement (10) beweglich im Verschließkonus (9) gelagert ist und nach Positionierung des Kronenkorkens (4) auf der Flaschenmündung (7) aus dem Verschließkonus ausgeschoben wird.

10. Verfahren nach wenigstens einem der vorangehenden Ansprüche, dadurch gekennzeichnet, daß das Halteelement beim Anheben des Verschließwerkzeuges unmittelbar über dem Kronenkorken liegend positioniert bleibt, so daß es als Auswerfer wirkt.

11. Verfahren nach Anspruch 10, dadurch gekennzeichnet, daß das als Auswerfer wirkende Halteelement (10) vom Verschließwerkzeug unabhängig höhenlagegesteuert ist.

12. Verfahren nach Anspruch 11, dadurch gekennzeichnet, daß zum Verschließen wenigstens die folgenden Verfahrensschritte durchgeführt werden:
a) Absenken des Verschließwerkzeuges,
b) Absenken des Halteelementes von einer Ausgangslage bis unmittelbar über oder bis zur kopfdrucklosen Anlage auf dem Kronenkorken,
c) Anheben des Verschließwerkzeuges nach dem Umbördeln unter gleichzeitigem Festhalten des Halteelementes in der im Schritt b) eingenommenen Lage, so lange, bis der Kronenkorken außer Kontakt mit dem Verschließkonus des Verschließwerkzeuges ist und
d) Anheben des Halteelementes und des Verschließwerkzeuges bis in die Ausgangslage.

13. Vorrichtung zur Durchführung des Verfahrens nach wenigstens einem der vorangehenden Ansprüche mit einem relativ zu einem Füller (1) beweglichen Verschließer (5), der zum Verschließen von Flaschen (2) ein Halteelement (10) für einen Kronenkorken (4) und ein zum Umbördeln des Kronenkorkens beweglich gelagertes Verschließwerkzeug (6) aufweist,
dadurch **gekennzeichnet**, daß
bei vom Füllventil (3) abgezogener Flasche (2) wenigstens das Halteelement (10) und das Verschließwerkzeug (6) zwischen Flaschenmündung (7) und dieser zugeordnetem Füllventil (3) des Füllers (1) einführbar sind und der Kronenkorken (4) bei seinem Umbördeln kopfdrucklos durch Halteelemente (10) und Verschließwerkzeug (6) auf der Flaschenmündung (7) positionierbar ist.

14. Vorrichtung nach Anspruch 13, dadurch gekennzeichnet, daß das Verschließwerkzeug (6) einen Verschließkonus (9) aufweist.

15. Vorrichtung nach Anspruch 13 oder 14, dadurch gekennzeichnet, daß das Verschließwerkzeug (6) zur Höhenverstellung (8) zwischen Halteelement (10) und Flaschenmündung (7) beweglich im Verschließer (5) gelagert ist.

16. Vorrichtung nach einem der Ansprüche 13 bis 15, dadurch gekennzeichnet, daß der Verschließer (5) als Rotationsverschließer ausgebildet ist, wobei Füller (1) und Verschließer (5) teilweise überlappend angeordnet sind.

17. Vorrichtung nach Anspruch 16, dadurch gekennzeichnet, daß Verschließer (5) und Füller (1) gegenläufig zueinander dreht sind.

18. Vorrichtung nach wenigstens einem der Ansprüche 13 bis 17, dadurch gekennzeichnet, daß die Drehachse (18) des Verschließers (5) parallel zur Drehachse (17) des Füllers (1) ist.

19. Vorrichtung nach wenigstens einem der Ansprüche 13 bis 18, dadurch gekennzeichnet, daß der Verschließer (5) einen dem Verschließwerkzeug (6) zugeordneten, einen Flaschenhals (19) zumindest teilweise umgreifenden Haltearm (14) aufweist.

20. Vorrichtung nach Anspruch 19, dadurch gekennzeichnet, daß der Haltearm (14) radial nach außen gerichtet ist und an seine freien Ende eine Aufnahmeöffnung (20) für den Flaschenhals (19) aufweist.

21. Vorrichtung nach wenigstens einem der Ansprüche 13 bis 20, dadurch gekennzeichnet, daß zwischen Haltearm (14) und einer in Drehachsenrichtung beabstandeten Deckplatte (21) das Verschließwerkzeug (6) höhenverstellbar gelagert ist.

22. Vorrichtung nach wenigstens einem der Ansprüche 13 bis 21, dadurch gekennzeichnet, daß der Haltearm (14) und die Deckplatte (21) relativ zueinander fixiert und um die Drehachse (18) drehbar gelagert sind.

23. Vorrichtung nach wenigstens einem der Ansprüche 13 bis 22, dadurch gekennzeichnet, daß die Aufnahmeöffnungen (20) in einer Bodenplatte (22) ausgebildet sind.

24. Vorrichtung nach Anspruch 23 dadurch gekennzeichnet, daß Deckplatte (21) und Bodenplatte (22) im wesentlichen den gleichen Radius (23) aufweisen.

25. Vorrichtung nach wenigstens einem der Ansprüche 13 bis 24, dadurch gekennzeichnet, daß das Verschließwerkzeug (9) an einer zwischen Deck- (21) und Bodenplatte (22) angeordneten Führung (24) höhenverstellbar gelagert ist.

26. Vorrichtung nach Anspruch 25, dadurch gekennzeichnet, daß die Führung (24) als parallel zur Verschließdrehachse (18) angeordneter Führungsbolzen ausgebildet ist.

27. Vorrichtung nach wenigstens einem der Ansprüche 13 bis 26, dadurch gekennzeichnet, daß das Verschließwerkzeug (6) zur Steuerung der Höhenverstellung eine durch eine Führungskurve (11) geführte Kurvenrolle (12) aufweist.

28. Vorrichtung nach Anspruch 27, dadurch gekennzeichnet, daß die Führungskurve (11) stationär und konzentrisch zur Verschließdrehachse (18) angeordnet ist.

29. Vorrichtung nach wenigstens einem der Ansprüche 13 bis 28, dadurch gekennzeichnet, daß das Halteelement (10) zumindest teilweise in den Verschließkonus (9) eingreift und an der Deckplatte (21) angeordnet ist.

30. Vorrichtung nach Anspruch 13, dadurch gekennzeichnet, daß das Halteelement höhenverstellbar gegenüber dem Verschließwerkzeug gelagert ist.

31. Vorrichtung nach Anspruch 30, dadurch gekennzeichnet, daß die Höhenverstellung des Halteelementes mittels einer in einer Führungskurve geführten Kurvenrolle erfolgt.

32. Vorrichtung nach wenigstens einem der Ansprüche 13 bis 29, dadurch gekennzeichnet, daß das Halteelement (10) als ein auf dem Verschließkonus (9) aufliegender und in Richtung der Deckplatte (21) verschiebbar gelagerter Stößel ausgebildet ist.

33. Vorrichtung nach wenigstens einem der Ansprüche 13 bis 32, dadurch gekennzeichnet, daß das Verschließwerkzeug (6) eine entlang des Führungsbolzens (24) bewegliche Führungshülse (25) umfaßt.

34. Vorrichtung nach wenigstens einem der Ansprüche 13 bis 33, dadurch gekennzeichnet, daß die Bodenplatte (22) in ihrem die Aufnahmeöffnungen (20) aufweisenden Randbereich in Richtung zur Deckplatte (21) einen stufenförmigen Höhensprung (26) aufweist.

35. Vorrichtung nach wenigstens einem der Ansprüche 13 bis 34, dadurch gekennzeichnet, daß das Halteelement (10) als Magnethalter ausgebildet ist.

## Claims

1. Method for sealing bottles (2), in which a filled bottle is pulled off a filling valve (3) of a filling device (1) and sealed in a sealing device (5) by placing a crown cork (4) on top and flanging it over, characterised in that for immediate sealing of the filled bottle (2), the crown cork (4) which is kept ready in the sealing device (5) and a sealing tool (6) designed for flanging the crown cork over are introduced between bottle mouth (7) and filling valve (3) in a positioning stage, and then the crown cork (4) is placed on the bottle mouth (7) without head pressure and the sealing stage is commenced.

2. Method according to claim 1, characterised in that the sealing tool (6) for flanging the crown cork (4) over is lowered in a direction towards the bottle mouth (7) and then lifted for release of the sealed bottle (2).

3. Method according to claim 1 or 2, characterised in that the sealing tool (6) flanges over an edge of the crown cork (4) by a sealing cone (9).

4. Method according to one or more of the preceding claims, characterised in that the crown cork (4) is kept ready in the sealing device (5) by a holding element (10).

5. Method according to one or more of the preceding claims, characterised in that the sealing cone (9) entrains the crown cork (4) during lowering, places it on the bottle mouth (7) and then deforms it.

6. Method according to one or more of the preceding claims, characterised in that the sealing tool is lowered and raised by means of a cam roller (12) guided in a guide curve (11).

7. Method according to one or more of the preceding claims, characterised in that the bottle (2) in the filling device (1) stands on a lifting plate (13) and is gripped in the sealing device (5) by a holding arm (14) on the bottle neck (19).

8. Method according to claim 7, characterised in that the bottle (2) after the positioning stage is pulled off the lifting plate (13) by the holding arm (14).

9. Method according to one or more of the preceding claims, characterised in that the holding element (10) is mounted movably in the sealing cone (9) and, after positioning of the crown cork (4) on the bottle mouth (7), is pushed out of the sealing cone.

10. Method according to one or more of the preceding claims, characterised in that the holding element during lifting of the sealing tool remains positioned to lie directly over the crown cork, so that it acts as an ejector.

11. Method according to claim 10, characterised in that the holding element (10) acting as an ejector is controlled in its vertical position independently of the sealing tool.

12. Method according to claim 11, characterised in that for sealing at least the following steps are performed:
a) lowering of the sealing tool,
b) lowering of the holding element from a starting position to immediately above or till it abuts against the crown cork without head pressure,
c) lifting of the sealing tool after flanging over, at the same time holding the holding element fast in the position assumed in step b), until the crown cork is out of contact with the sealing cone of the sealing tool and
d) lifting of the holding element and sealing tool to the starting position.

13. Apparatus for carrying out the method according to one or more of the preceding claims with a sealing device (5) which is movable relative to a filling device (1) and which for the sealing of bottles (2) comprises a holding element (10) for a crown cork (4) and a sealing tool (6) mounted movably for flanging the crown cork over, characterised in that when the bottle (2) is pulled off the filling valve (3), at least the holding element (10) and the sealing tool (6) can be introduced between the bottle mouth (7) and the filling valve (3) of the filling device (1) associated therewith, and the crown cork (4) during flanging over can be positioned on the bottle mouth (7) without head pressure by holding elements (10) and sealing tool (6).

14. Apparatus according to claim 13, characterised in that the sealing tool (6) comprises a sealing cone (9).

15. Apparatus according to claim 13 or 14, characterised in that the sealing tool (6) for vertical displacement (8) between holding element (10) and bottle mouth (7) is mounted movably in the sealing device (5).

16. Apparatus according to any of claims 13 to 15, characterised in that the sealing device (5) is constructed as a rotary sealing device, wherein filling device (1) and sealing device (5) are arranged in partially overlapping arrangement.

17. Apparatus according to claim 16, characterised in that the sealing device (5) and filling device (1) are rotatable in opposite directions to each other.

18. Apparatus according to one or more of claims 13 to 17, characterised in that the axis of rotation (18) of the sealing device (5) is parallel to the axis of rotation (17) of the filling device (1).

19. Apparatus according to one or more of claims 13 to 18, characterised in that the sealing device (5) comprises a holding arm (14) which is associated with the sealing tool (6) and at least partially encompasses a bottle neck (19).

20. Apparatus according to claim 19, characterised in that the holding arm (14) is directed radially outwards and at its free end comprises a receiving opening (20) for the bottle neck (19).

21. Apparatus according to one or more of claims 13 to 20, characterised in that the sealing tool (6) is mounted vertically displaceably between the holding arm (14) and a top plate (21) spaced apart in the direction of the axis of rotation.

22. Apparatus according to one or more of claims 13 to 21, characterised in that the holding arm (14) and the top plate (21) are fixed relative to each other and mounted rotatably about the axis of rotation (18).

23. Apparatus according to one or more of claims 13 to 22, characterised in that the receiving openings (20) are formed in a bottom plate (22).

24. Apparatus according to claim 23, characterised in that top plate (21) and bottom plate (22) have essentially the same radius (23).

25. Apparatus according to one or more of claims 13 to 24, characterized in that the sealing tool (9) is mounted vertically displaceably on a guide (24) arranged between top plate (21) and bottom plate (22).

26. Apparatus according to claim 25, characterised in that the guide (24) is constructed as a guide bolt arranged parallel to the axis of rotation (18) of sealing.

27. Apparatus according to one or more of claims 13 to 26, characterised in that the sealing tool (6) for control of vertical displacement comprises a cam roller (12) guided by a guide curve (11).

28. Apparatus according to claim 27, characterised in that the guide curve (11) is arranged stationarily and concentrically with the axis of rotation (18) of sealing.

29. Apparatus according to one or more of claims 13 to 28, characterised in that the holding element (10) at least partially engages in the sealing cone (9) and is arranged on the top plate (21).

30. Apparatus according to claim 13, characterised in that the holding element is mounted vertically displaceably relative to the sealing tool.

31. Apparatus according to claim 30, characterised in that vertical displacement of the holding element takes place by means of a cam roller guided in a guide curve.

32. Apparatus according to one or more of claims 13 to 29, characterised in that the holding element (10) is constructed as a plunger resting on the sealing cone (9) and mounted slidably in the direction of the top plate (21).

33. Apparatus according to one or more of claims 13 to 32, characterized in that the sealing tool (6) includes a guide sleeve (25) movable along the guide bolt (24).

34. Apparatus according to one or more of claims 13 to 33, characterised in that the bottom plate (22) in its edge region comprising the receiving openings (20) comprises a step-like change of height (26) in the direction towards the top plate (21).

35. Apparatus according to one or more of claims 13 to 34, characterised in that the holding element (10) is constructed as a magnet holder.

## Revendications

1. Procédé de fermeture de bouteilles (2) d'après lequel une bouteille remplie est retirée d'une soupape de remplissage (3) d'une installation de remplissage (1) et fermée dans une capsuleuse (5) par la mise en place et le sertissage d'un bouchon-couronne (4), **caractérisé en ce** que pour la fermeture immédiate de la bouteille (2) remplie, le bouchon-couronne (4) en attente dans la capsuleuse (5) et un outil de fermeture (6) conformé pour le sertissage du bouchon-couronne sont introduits dans une phase de positionnement entre l'ouverture (7) de la bouteille et la soupape de remplissage (3), après quoi le bouchon-couronne (4) est déposé sans pression de tête sur l'ouverture (7) de la bouteille et la phase de fermeture est déclenchée.

2. Procédé selon la revendication 1, caractérisé en ce que l'outil de fermeture (6) pour le sertissage du bouchon-couronne (4) est abaissé en direction de l'ouverture (7) de la bouteille, puis relevé pour libérer la bouteille (2) fermée.

3. Procédé selon l'une des revendications 1 ou 2, caractérisé en ce que l'outil de fermeture (6) sertit un bord du bouchon-couronne (4) au moyen d'un cône de fermeture (9).

4. Procédé selon l'une quelconque des revendications précédentes, caractérisé en ce que le bouchon-couronne (4) est maintenu en attente dans la capsuleuse (5) par un élément de retenue (10).

5. Procédé selon l'une quelconque des revendications précédentes, caractérisé en ce que le cône de fermeture (9) entraîne le bouchon-couronne (4) lors de la descente, le dépose sur l'ouverture (7) de la bouteille et le déforme ensuite.

6. Procédé selon l'une quelconque des revendications précédentes, caractérisé en ce que l'outil de fermeture est abaissé et relevé au moyen d'un galet de came (12) guidé dans une came de guidage (11).

7. Procédé selon l'une quelconque des revendications précédentes, caractérisé en ce que dans l'installation de remplissage (1), la bouteille (2) repose sur un plateau relevable (13) et que, dans la capsuleuse (5), elle est saisie par un bras de support (14) par le goulot de bouteille (19).

8. Procédé selon la revendication 7, caractérisé en ce que, après la phase de positionnement, la bouteille (2) est retirée du plateau relevable (13) par le bras de support (14).

9. Procédé selon l'une quelconque des revendications précédentes, caractérisé en ce que l'élément de retenue (10) est monté de manière mobile dans le cône de fermeture (9) et expulsé du cône de fermeture après le positionnement du bouchon-couronne (4) sur l'ouverture (7) de la bouteille.

10. Procédé selon l'une quelconque des revendications précédentes, caractérisé en ce que, lors du relevage de l'outil de fermeture, l'élément de retenue reste positionné directement au-dessus du bouchon-couronne de façon à agir comme éjecteur.

11. Procédé selon la revendication 10, caractérisé en ce que l'élément de retenue (10) agissant comme éjecteur est commandé en hauteur indépendamment de l'outil de fermeture.

12. Procédé selon la revendication 11, caractérisé en ce que, pour la fermeture, au moins les opérations suivantes sont effectuées :
a) Abaissement de l'outil de fermeture,
b) abaissement de l'élément de retenue à partir d'une position de départ jusqu'immédiatement au-dessus du bouchon-couronne ou jusqu'au contact sans pression de tête avec celui-ci,
c) relevage de l'outil de fermeture après le sertissage, avec maintien simultané de l'élément de retenue dans la position prise lors de l'opération b, et ce jusqu'à ce que le bouchon-couronne soit séparé du cône de fermeture de l'outil de fermeture, et
d) relevage de l'élément de retenue et de l'outil de fermeture jusque dans la position de départ.

13. Dispositif pour la mise en oeuvre du procédé selon l'une quelconque des revendications précédentes, comprenant une capsuleuse (5) déplaçable par rapport à l'installation de remplissage (1) et équipée pour la fermeture de bouteilles (2), d'un élément de retenue (10) pour un bouchon-couronne (4) et d'un outil de fermeture (6) monté de manière mobile pour le sertissage du bouchon-couronne, **caractérisé en ce** que, la bouteille (2) étant retirée de la soupape de remplissage (3), au moins l'élément de retenue (10) et l'outil de fermeture (6) peuvent être introduits entre l'ouverture (7) de la bouteille et la soupape de remplissage (3) de l'installation de remplissage (1) associée à ladite ouverture de bouteille, et que, pour son sertissage, le bouchon-couronne (4) peut être positionné sans pression de tête sur l'ouverture (7) de la bouteille par l'élément de retenue (10) et l'outil de fermeture (6).

14. Dispositif selon la revendication 13, caractérisé en ce que l'outil de fermeture (6) comprend un cône de fermeture (9).

15. Dispositif selon l'une des revendications 13 ou 14, caractérisé en ce que, pour le réglage en hauteur (8) entre l'élément de retenue (10) et l'ouverture (7) de la bouteille, l'outil de fermeture (6) est monté de manière mobile dans la capsuleuse (5).

16. Dispositif selon l'une des revendications 13 à 15, caractérisé en ce que la capsuleuse (5) est conformée en capsuleuse rotative, l'installation de remplissage (1) et la capsuleuse (5) se recouvrant partiellement.

17. Dispositif selon la revendication 16, caractérisé en ce que la capsuleuse (5) et l'installation de remplissage (1) tournent dans des sens opposés.

18. Dispositif selon l'une quelconque des revendications 13 à 17, caractérisé en ce que l'axe de rotation (18) de la capsuleuse (5) est orienté parallèlement à l'axe de rotation (17) de l'installation de remplissage (1).

19. Dispositif selon l'une quelconque des revendications 13 à 18, caractérisé en ce que la capsuleuse (5) comprend un bras de support (14) associé à l'outil de fermeture (6) et entourant au moins partiellement un goulot de bouteille (19).

20. Dispositif selon la revendication 19, caractérisé en ce que le bras de support (14) est dirigé radialement vers l'extérieur et présente à son extrémité libre une ouverture de réception (20) pour le goulot de bouteille (19).

21. Dispositif selon l'une quelconque des revendications 13 à 20, caractérisé en ce que l'outil de fermeture (6) est monté de manière réglable en hauteur entre le bras de support (14) et une plaque de couverture (21) disposée à distance dans la direction de l'axe de rotation.

22. Dispositif selon l'une quelconque des revendications 13 à 21, caractérisé en ce que le bras de support (14) et la plaque de couverture (21) sont solidaires et peuvent tourner autour de l'axe de rotation (18).

23. Dispositif selon l'une quelconque des revendications 13 à 22, caractérisé en ce que les ouvertures de réception (20) sont conformées dans une plaque de fond (22).

24. Dispositif selon la revendication 23, caractérisé en ce que la plaque de couverture (21) et la plaque de fond (22) présentent sensiblement le même rayon (23).

25. Dispositif selon l'une quelconque des revendications 13 à 24, caractérisé en ce que l'outil de fermeture (9) est monté de manière réglable en hauteur sur un guidage (24) disposé entre la plaque de couverture (21) et la plaque de fond (22).

26. Dispositif selon la revendication 25, caractérisé en ce que le guidage (24) est conformé en broche-guide disposée parallélement à l'axe de rotation de fermeture (18).

27. Dispositif selon l'une quelconque des revendications 13 à 26, caractérisé en ce que l'outil de fermeture (6) comprend pour la commande du réglage en hauteur, un galet de came (12) guidé par une came de guidage (11).

28. Dispositif selon la revendication 27, caractérisé en ce que la came de guidage (11) est stationnaire et concentrique à l'axe de rotation de fermeture (18).

29. Dispositif selon l'une quelconque des revendications 13 à 28, caractérisé en ce que l'élément de retenue (10) s'engage au moins en partie dans le cône de fermeture (9) et est monté sur la plaque de couverture (21).

30. Dispositif selon la revendication 13, caractérisé en ce que l'élément de retenue peut être réglé en hauteur par rapport à l'outil de fermeture.

31. Dispositif selon la revendication 30, caractérisé en ce que le réglage en hauteur de l'élément de retenue est réalisé au moyen d'un galet de came guidé par une came de guidage.

32. Dispositif selon l'une quelconque des revendications 13 à 29, caractérisé en ce que l'élément de retenue (10) est réalisé sous la forme d'un poussoir qui repose sur le cône de fermeture (9) et peut être déplacé en direction de la plaque de couverture (21).

33. Dispositif selon l'une quelconque des revendications 13 à 32, caractérisé en ce que l'outil de fermeture (6) comprend une douille de guidage (25) déplacable le long de la broche-guide (24).

34. Dispositif selon l'une quelconque des revendications 13 à 33, caractérisé en ce que la plaque de fond (22) présente, dans sa région latérale pourvue des ouvertures de réception (20), une discontinuité verticale (26) en direction de la plaque de couverture (21).

35. Dispositif selon l'une quelconque des revendications 13 à 34, caractérisé en ce que l'élément de retenue (10) est conformé en support magnétique.
